# DEMANDE DE BREVET EUROPEEN

(11) **EP 1 413 338 A1**
(43) Date de publication de la demande: **28.04.2004**
(21) Numéro de dépôt: 03292423.5
(22) Date de dépôt: 01.10.2003
(51) Int. Cl.: A63F 5/04

(54) **Jeu de hasard**

(30) Priorité: 25.10.2002 FR 0213395
(71) Demandeur: Briault, Jules Amédée Adéodat, 75013 Paris (FR)
(72) Inventeur: Briault, Jules Amédée Adéodat, 75013 Paris (FR)
(74) Mandataire: Faber, Jean-Paul

(57) **Abrégé**

Jeu de hasard caractérisé en ce qu'il comporte, guidée sur une embase (1), une couronne tournante (3) portant, au voisinage de sa périphérie, des cases (5) pourvues de numéros et, monté tournant sur l'embase dans la partie centrale de la couronne, un plateau (8) supportant un pointeur laser (13) dont le faisceau est dirigé vers les cases (5) .

## Description

La présente invention se rapporte à un jeu de hasard comparable à la roulette, mais dans lequel la bille est supprimée.

Le jeu de hasard, selon l'invention, est du type comportant, guidée sur une embase, une couronne tournante portant, au voisinage de sa périphérie, des cases pourvues de numéros et, monté tournant sur l'embase dans la partie centrale de la couronne, un plateau, ledit jeu étant caractérisé en ce que le plateau supporte un pointeur laser dont le faisceau est dirigé vers les cases.

De préférence, les cases sont disposées sur une plage inclinée vers le centre de la couronne.

Suivant un détail constructif, le plateau comporte un axe guidé dans un palier de l'embase.

Afin que le plateau et la couronne puissent tourner librement, des roulements sont interposés entre ces éléments et l'embase.

De préférence, le plateau est prolongé par un axe pourvu de poignées.

Enfin, le pointeur laser est supporté par l'axe.

L'invention va maintenant être décrite avec plus de détails en se référant à un mode de réalisation particulier donné à titre d'exemple seulement et représenté aux dessins annexés.

Figure 1 est une vue en plan d'un jeu, selon l'invention.

Figure 2 est une vue en coupe suivant la ligne 2-2 de la figure 1.

Le jeu représenté aux figures comprend une embase circulaire 1 avec un rebord 2, une couronne tournante 3 montée sur des roulements à billes ou à galets 4 et présentant une première plage légèrement inclinée 3a et une seconde plage 3b plus inclinée et qui forme, en section avec le bord périphérique de la couronne, un angle de l'ordre de 45°.

La plage 3b de cette couronne est divisée en cases 5, chaque case comportant un numéro par exemple 1 à 27. Les cases peuvent, alternativement, être rouges et noires et l'une des cases peut être neutre, par exemple, celle portant le numéro 13.

Au centre de l'embase 1, il est prévu un palier dans lequel est guidé un axe 7 solidaire d'un plateau 8 avec interposition entre l'embase et le plateau de roulements à billes ou à galets 9, le plateau étant prolongé par un axe 10 pourvu de poignées radiales 11.

L'axe 10 porte un pointeur laser dont le faisceau est dirigé vers la plage 3b.

Lors du déroulement du jeu, la couronne 3 est lancée pour tourner dans un sens, tandis qu'à l'aide des poignées 11, on lance le plateau 8 dans le sens opposé.

Lorsque le plateau 8 et la couronne 3 sont arrêtés, le faisceau du pointeur laser 13 est dirigé vers une case 5 dont le numéro est celui gagnant.

Bien entendu, l'invention n'est pas limitée au mode de réalisation qui vient d'être décrit et représenté. On pourra y apporter de nombreuses modifications de détail sans sortir pour cela du cadre de l'invention.

## Revendications

1. Jeu de hasard du type comportant, guidée sur une embase (1), une couronne tournante (3) portant, au voisinage de sa périphérie, des cases (5) pourvues de numéros et, monté tournant sur l'embase dans la partie centrale de la couronne, un plateau (8), **caractérisé en ce que** le plateau (8) supporte un pointeur laser (13) dont le faisceau est dirigé vers les cases (5).

2. Jeu de hasard, selon la revendication 1, **caractérisé en ce que** les cases sont disposées sur une plage inclinée (3b) vers le centre de la couronne (3).

3. Jeu de hasard, selon la revendication 1, **caractérisé en ce que** le plateau comporte un axe (7) guidé dans un palier de l'embase.

4. Jeu de hasard, selon la revendication 1, **caractérisé en ce que** des roulements sont interposés entre le plateau et l'embase.

5. Jeu de hasard, selon la revendication 1, **caractérisé en ce que** des roulements sont interposés entre la couronne et l'embase.

6. Jeu de hasard, selon la revendication 1, **caractérisé en ce que** le plateau est prolongé par un axe (10) pourvu de poignées (11).

7. Jeu de hasard, selon les revendications 1 et 6, **caractérisé en ce que** le pointeur laser (13) est supporté par l'axe (10).
